# EUROPÄISCHE PATENTANMELDUNG

(11) **EP 4 696 859 A1**
(43) Veröffentlichungstag der Anmeldung: **18.02.2026**
(21) Anmeldenummer: 25194781.8
(22) Anmeldetag: 08.08.2025
(51) Int. Cl.: E06B 3/968, E06B 3/972, E06B 3/263

(54) **PROFILRAHMENECKE MIT EINEM MEHRTEILIGEN ECKVERBINDER, ECKVERBINDERSYSTEM UND VERFAHREN ZUR MONTAGE DER PROFILRAHMENECKE**

(30) Priorität: 14.08.2024 DE 102024123273
(71) Anmelder: SCHÜCO International KG, 33609 Bielefeld (DE)
(72) Erfinder: TÖWS, Simon, 32791 Lage (DE); BINNINGER, Steffen, 21641 Apensen (DE)
(74) Vertreter: Specht, Peter

(57) **Zusammenfassung**

Ein Eckverbinder (1) zum Verbinden von auf Gehrung geschnittenen Rahmenprofile (11, 12) für Türen, Fenster oder Fassadenelemente, wobei der Eckverbinder (1) eine winkelige Grundgeometrie mit einem ersten Schenkel (2a) und einem zweiten Schenkel (2b) aufweist, wobei die Rahmenprofile (11, 12) aus einem Profil (10) hergestellt sind, wobei das Profil (10) wenigstens eine Eckverbinderhohlkammer (8, 9) aufweist, die jeweils ein Höhenmaß B aufweist, in die bei der Montage der Rahmenprofile (11, 12) zu einem Blend- oder Flügelrahmen die Schenkel (2a, 2b) des Eckverbinders (1) eingesetzt werden, wobei der Eckverbinder (1) aus mehreren, beispielsweise drei oder mehr, Eckverbinderscheiben (2) zusammengesetzt ist, so dass ein Stapel (3) aus Eckverbinderscheiben (2) gebildet ist.

## Beschreibung

Die Erfindung bezieht sich auf eine Profilrahmenecke aus zwei auf Gehrung geschnittenen Rahmenprofilen, für einen Rahmen einer Tür, eines Fensters oder eines Fassadenelementes, die durch wenigstens einen Eckverbinder mit zwei winklig zueinander ausgerichteten Schenkeln verbunden sind, nach dem Oberbegriff des Anspruchs 1, auf ein Eckverbindersystem und auf ein Verfahren zur Montage einer solchen Profilrahmenecke.

Blend- und Flügelrahmen von Fenstern oder Türen werden nach einer Bauart aus auf Gehrung geschnittenen Rahmenprofilen mit Hilfe von Eckverbindern zusammengefügt. Die Rahmenprofile weisen je nach Anforderungen und Aufbau des jeweiligen Profils Eckverbinderhohlkammern mit oftmals unterschiedlichen Höhen auf, in welche die jeweiligen Schenkel der Eckverbinder eingesetzt werden. Dadurch werden zum Verbinden der entsprechenden Rahmenprofile im Bereich einer Profilrahmenecke unterschiedliche an die Höhe der jeweiligen Eckverbinderhohlkammer angepasste Eckverbinder benötigt. Deshalb entsteht eine sehr große Anzahl von verschiedenen Eckverbinder-Varianten, so dass eine Gleichteilverwendung nur sehr eingeschränkt möglich ist. Eine hohe Anzahl von Varianten erschwert zudem eine automatisierte Rahmenmontage.

Aus dem Stand der Technik sind insofern auch Lösungen bekannt, bei denen der jeweilige Eckverbinder aus mehreren Teilen zusammengefügt ist.

Einen solchen Eckverbinder zeigt die EP 2 868 856 B1. Der Eckverbinder nach der der EP 2 868 856 1 weist zwei metallische Teile auf, die durch ein drittes Teil aus einem elastischen Werkstoff zusammengefügt werden. Nachteilig an dieser Konstruktion ist der Werkstoffmix des derart hergestellten Eckverbinders und die immer noch mangelhafte Anpassbarkeit auf unterschiedliche Hohlraumdimensionen.

In der DE 20 2019 103 487 U1 wird ein Eckverbinder offenbart, der aus Teilen aus Metall oder Kunststoff hergestellt ist, die mit einem separaten Verbindungselement verbunden sind, das in horizontaler Ebene in Bezug auf die winkelförmige Geometrie des Eckverbinders zwischen den beiden Teilen angeordnet ist und das spreizbar ist. Nachteilig ist das separate spreizbare Verbindungselement, dass zum Fügen der beiden Teile zum Eckverbinder erforderlich ist.

Die DE 10 2015 112 107 B3 offenbart ferner, dass die im unverbauten Zustand entlang der Teilungsebene aneinander anliegenden Eckverbinderelemente durch eingebrachten Schaum miteinander zu dem Eckverbinder verbunden sind. Die Eckverbinderscheiben weisen hier zudem unterschiedliche Höhen in horizontaler Ebene in Bezug auf winkelförmige Grundgeometrie des Eckverbinders auf. Nachteilig ist auch der zusätzlich benötigte Schaum.

Die Erfindung hat somit die Aufgabe, eine verbesserte Profilrahmenecke mit einem verbesserten Eckverbinder zu schaffen, der auf verschieden Dimensionen von Eckverbinderhohlkammern in den Profilen für Rahmenprofile flexibel anpassbar ist, so dass eine automatisierte Montage gut möglich ist.

Diese Aufgabe wird mit dem Gegenstand nach Anspruch 1 gelöst. Geschaffen wird somit Profilrahmenecke aus zwei auf Gehrung geschnittenen Rahmenprofilen für einen Rahmen einer Tür, eines Fensters oder eines Fassadenelementes, die durch wenigstens einen Eckverbinder mit zwei winklig zueinander ausgerichteten Schenkeln verbunden sind, wobei die Rahmenprofile jeweils wenigstens eine Eckverbinderhohlkammer aufweisen, und wobei in diese Eckverbinderhohlkammern jeweils die Schenkel bzw. jeweils der jeweilige Schenkel des wenigstens einen Eckverbinders eingesetzt sind, wobei der wenigstens eine Eckverbinder aus einem Paket aus zwei oder mehr, insbesondere drei oder vier oder mehr, im Bereich ihrer Hauptaußenflächen in einer Stapelrichtung übereinander gestapelten und miteinander verbundenen, insbesondere formschlüssig und/oder klebend miteinander verbundenen Eckverbinderscheiben zusammengesetzt ist.

Nach einer bevorzugten Ausgestaltung kann vorgesehen sein, dass die Eckverbinderscheiben des Paketes jeweils eine Höhe t aufweisen, die kleiner ist als ½, vorzugsweise kleiner 1/3, der Höhe B der Eckverbinderhohlkammer in Stapelrichtung, wobei die Höhe B des gesamten Eckverbinders entweder ein ganzzahliges Vielfaches der Dicke t der jeweiligen Eckverbinderscheiben plus einer Höhe einer vorsprungsartigen Strukturanordnung ist oder wobei die Höhe B des gesamten Eckverbinders ein ganzzahliges Vielfaches der Dicke t der jeweiligen Eckverbinderscheiben ist.

Derart wird jeweils nach Anspruch 1 und 2 und auch nach deren Kombination auf einfache Weise ein modulartig aus Einzelscheiben zusammensetzbarer Eckverbinder aus Einzelscheiben, der relativ schmale Einzelscheiben aufweist, und sogar vorteilhaft drei oder mehr Einzelscheiben aufweisen kann, und der deshalb an verschiedene Dimensionen von Eckverbinderhohlkammern in den Profilen für Rahmenprofile durch die Aufteilung des Eckverbinders in eine ganzzahlige Anzahl von Eckverbinderscheiben flexibel anpassbar ist, so dass auf einfache Weise eine automatisierte Montage möglich ist.

Die Höhe t der jeweiligen Eckverbinderscheibe wird in diesem Zusammenhang vorzugsweise derart gewählt, dass sämtliche Eckverbinderhohlkammern in dem jeweiligen Profil, aus dem der jeweilige Rahmenprofil eines Blend- oder Flügelrahmens gefertigt wird, mit einem Eckverbinder ausgestattet werden kann, der aus drei oder mehr Eckverbinderscheiben aufgebaut ist, was wiederum auch eine automatisierbare Montage der Eckverbinder mit einem Montageroboter begünstigt.

Es können auch vier oder mehr Eckverbinderscheiben pro Eckverbinderhohlkammer zu einem Eckverbinder aufeinander gestapelt sein. Die Eckverbinderscheiben sind insofern bevorzugt relativ flach ausgebildet. Sie können beispielsweise eine Höhe von weniger als 10 mm, insbesondere kleiner als 8mm, in Stapelrichtung aufweisen.

Dabei ist es bevorzugt und einfach, wenn die Eckverbinderscheiben im Paket im aufeinander gestapelten Zustand eine einheitliche Höhe t aufweisen, wobei sich bei einer äußeren der Eckverbinderscheiben im aufeinander gestapelten Zustand dazu die Höhe einer jeweiligen vorsprungsartigen Strukturanordnung addieren kann. Es kann aber auch vorgesehen sein, dass eine der Eckverbinderscheiben eine andere Höhe aufweist als die übrigen Eckverbinderscheiben, um auf einfache Weise eine Anpassung an die jeweilige Höhe der Hohlkammern, in welche sie eingesteckt werden sollen, zu erreichen.

Dies ist aber nicht zwingend. Es kann auch vorgesehen sein, dass eine der Eckverbinderscheiben eines Stapels eine andere Höhe aufweist als die übrigen Eckverbinderscheiben, um derart eine besonders gute Anpassung an die jeweilige Höhe der jeweiligen Eckverbinderkammer vorzunehmen.

Es ist weiter bevorzugt und einfach, wenn die Eckverbinderscheiben im Paket aus einem gleichen Werkstoff bestehen und/oder eine gleiche Elastizität aufweisen.

Um die Montage insbesondere mit einem Montageroboter weiter zu erleichtern, kann vorteilhaft bei einer optionalen Ausgestaltung vorgesehen sein, dass die Eckverbinderscheiben senkrecht zur Stapelrichtung formschlüssig verschiebesicher miteinander verbindbar bzw. zunächst im Ausgangsstapel und dann in dem Paket, das den jeweiligen Eckverbinder bildet, miteinander verbunden sind.

Um letzteres konstruktiv einfach umzusetzen, kann vorgesehen sein, dass die vorsprungsartige Strukturanordnung als erstes Formschlussmittel an der einen Hauptaußenfläche der Eckverbinderscheiben zum Eingriff in eine jeweilige vertiefungsartige Strukturanordnung als zweites Formschlussmittel auf der anderen Seite der Eckverbinderscheiben ausgelegt sind, so dass ein Formschluss in horizontaler Richtung zwischen jeweils zwei Eckverbinderscheiben im Stapel durch den Eingriff zwischen den erhabenen Geometriestrukturen und den vertieften geometrischen Strukturen realisiert ist. Es können auch an jeder Hauptaußenfläche als erste Formschlussmittel einer oder mehrere Vorsprünge und eine und mehrere Vertiefungen und auf der anderen Hauptaußenfläche als korrespondierende zweite Formschlussmittel dazu jeweils korrespondierende Formschlussmittel vorgesehen sein.

Es kann weiter nach einer Variante vorteilhaft vorgesehen sein, dass die vorsprungsartige Strukturanordnung als eine Stufung oder eine Treppenform zum Eingriff in eine jeweilige komplementäre vertiefungsartig gestufte oder treppenförmige Strukturanordnung ausgelegt ist.

Nach einer besonders bevorzugten Ausführungsvariante der Erfindung ist vorgesehen, dass alle Eckverbinderscheiben im Paket die einheitliche Höhe t oder alle Eckverbinderscheiben im Stapel bis auf eine einzige Eckverbinderscheibe, die eine Höhe t + h aufweist. Dadurch wird konstruktiv einfach die Grundlage einer automatisierbaren Montage der Eckverbinder geschaffen.

Es kann nach einer einfachen und vorteilhaft montierbaren Variante auch vorgesehen sein, dass die gestapelten Eckverbinderscheiben entweder ausschließlich formschlüssig oder formschlüssig und ergänzend klebend miteinander verbunden sind.

Alternative Befestigungen der Eckverbinderscheiben untereinander sind denkbar, so können sie die Eckverbinderscheiben des Pakets aus Eckverbinderscheiben fluchtende Durchgangsbohrungen oder Durchbrüche zwischen ihren Hauptaußenflächen aufweisen, die jeweils von einem stiftartigen Elementen durchgriffen sind, wodurch die Eckverbinderscheiben ausschließlich oder ergänzend zusammengehalten sind.

Nach einer anderen vorteilhaften Ausführungsform der Erfindung kann vorgesehen sein, dass die jeweilige Eckverbinderscheibe eine oder mehrere Bohrungen aufweist, wobei die jeweilige Bohrung von einem Stift oder Niet durchgriffen wird, wodurch der Formschluss in horizontaler Richtung zwischen den Eckverbinderscheiben im Paket erzeugt wird. Dadurch wird ein robuster Formschluss geschaffen, der auch Haltekräfte durch Reibung oder einen weiteren Formschluss in vertikaler Richtung oder parallel zum Stift oder zum Niet erzeugt.

Vorteilhaft ist ebenfalls, wenn die jeweilige Eckverbinderscheibe eine oder mehrere z.B. rechteckige Durchbrüche aufweist, wobei der jeweilige Durchbruch jeweils parallel zu einer Außenkante des jeweiligen Schenkels der Eckverbinderscheibe angeordnet ist. Dadurch wird die Voraussetzung für einen robusten Formschluss geschaffen, der auch Haltekräfte durch Reibung oder einen weiteren Formschluss in vertikaler Richtung erzeugt. Vorteilhaft ist, dass der Formschluss ohne ein zusätzliches Bauteil erzeugt wird.

Es ist weiter optional denkbar, dass die jeweiligen Eckverbinderscheiben an einer oder mehreren ihren Kanten Fasen oder Radien aufweisen, durch die das Einsetzen des jeweiligen Eckverbinders in die jeweilige Eckverbinderhohlkammer erleichtert ist.

Nach einer weiteren bevorzugten optionalen Ausgestaltung kann vorgesehen sein, dass die jeweiligen Eckverbinderscheiben an einer oder mehreren ihren Kanten Randausnehmungen aufweisen, an welchen sie im gestapelten Zustand mit einem Werkzeug voneinander trennbar sind.

Es ist nach einer weiteren vorteilhaften optionalen Ausgestaltung vorgesehen, dass die jeweiligen Eckverbinderscheiben des Pakets aus einem Leichtmetall oder einem Kunststoffwerkstoff hergestellt ist.

Es kann nach einer weiteren vorteilhaften optionalen Ausgestaltung vorgesehen sein, dass die jeweiligen Eckverbinderscheiben des Pakets aus einem isolierenden bzw. schlecht wärmeleitenden Material hergestellt sind.

Und es kann nach einer weiteren vorteilhaften optionalen Ausgestaltung vorgesehen sein, dass eine oder mehrere der jeweiligen Eckverbinderscheiben des Pakets einen oder mehrere Klebekanäle aufweisen. Dieser bzw. diese können bohrungsartig oder nach Art von Nuten am Rand der Eckverbinderscheiben des Pakets derart gestaltet sein, dass sich die Bohrungen oder Nuten über mehrere der Eckverbinderscheiben hinweg zu dem oder den Klebekanälen ergänzen. Letztere sind dann bevorzugt vor oder aber ggf. auch bei oder nach der Montage des Eckverbinders mit Klebstoff befüllbar, um den jeweiligen Stapel in sich und/oder mit den Rahmenprofilen zu verkleben.

Weiterhin ist nach einer weiteren, besonders bevorzugten Ausführungsvariante der Erfindung vorgesehen, dass die jeweiligen formschlussbildenden Elemente jeweils im Bereich eines freien Endes des jeweiligen Schenkels der Eckverbinderscheibe angeordnet sind. Dadurch wird durch eine einfach konstruktive Maßnahme ein robuster Formschluss geschaffen, der mit hohen Kräften belastbar ist.

Die Eckverbinderscheiben werden miteinander verbunden, denkbar sind insbesondere ein Verbinden durch Bolzen, Federbolzen, Niete, Schrauben, Kleber, mechanische Verformungen (Verquetschungen, Clinchen).

Die Erfindung schafft auch ein Eckverbindersystem zur Ausbildung von Eckverbindern für Profilrahmenecken aus zwei auf Gehrung geschnittenen Rahmenprofilen eines Rahmens einer Tür, eines Fensters oder eines Fassadenelementes, mit einer Mehrzahl aus Eckverbindern mit zwei winklig zueinander ausgerichteten Schenkeln, wobei das Eckverbindersystem zumindest folgende Eckverbinder umfasst: einen oder mehrere Eckverbinder, die jeweils aus einer einzelnen Eckverbinderscheibe bestehen und einen oder mehrere Eckverbinder, die aus einem Paket mit zwei, drei oder mehr Eckverbinderscheiben gebildet sind, wobei die Eckverbinder, die aus einem Paket mit zwei, drei oder mehr Eckverbinderscheiben gebildet, Eckverbinderscheiben aufweisen, die jeweils im Bereich ihrer Hauptaußenflächen in einer Stapelrichtung (z) übereinander stapelbaren und miteinander verbindbaren, insbesondere formschlüssig oder klebend miteinander verbundenen, Eckverbinderscheiben gebildet sind.

Derart können auf einfache Weise verschiedenste Eckverbinder je nach Bedarf zusammengestellt werden. Weitergebildet werden kann dieses Eckverbindersystem durch die Merkmale eines oder mehrerer sämtlicher Ansprüche, die auf Eckverbinder bezogen sind sowie durch die Unteransprüche dieser Schrift und eines oder mehrere Merkmale der Beschreibung und der Figuren.

So kann nach einer Variante vorteilhaft vorgesehen sein, dass das Eckverbindersystem ferner magazinartigen Stapel aus einer Mehrzahl von Eckverbinderscheiben umfasst, aus dem das jeweilige Paket mit einem Montageroboter abtrennbar ist, was eine einfache und sichere Montage der Eckverbinder ermöglicht.

Die Erfindung schafft schließlich auch noch ein vorteilhaftes, da einfaches und gut automatisierbares, Verfahren zur Montage einer Profilrahmenecke geschaffen, die insbesondere nach einem der darauf bezogenen Ansprüche ausgestaltet sein kann, mit folgenden Schritten:
a. es werden zwei auf Gehrung geschnittenen Rahmenprofile für den Rahmen einer Tür, eines Fensters oder eines Fassadenelementes bereitgestellt, wobei diese Rahmenprofile jeweils wenigstens eines Eckverbinderhohlkammer aufweisen; und es wird ein Stapel aus einer Mehrzahl m von Eckverbinderscheiben bereitgestellt, wobei diese durch Ineinandergreifen der Strukturanordnungen aus geometrischen Strukturen vormontiert zu dem Stapel zusammengestellt sind;
b. es wird entsprechend der Höhe B der Eckverbinderhohlkammern ein Paket aus n Eckverbinderscheiben aus dem Stapel abgetrennt, dessen Höhe im Wesentlichen der der Eckverbinderhohlkammer entspricht, ggf. unter zu Hilfenahme eines Montagewerkzeugs, insbesondere eines Montageroboters;
c. optional wird das abgetrennte Paket aus n Eckverbinderscheiben dann nochmals fest zusammengedrückt, insbesondere mit dem Montagewerkzeug; vorzugsweise derart, dass neben dem Formschluß auch pressend ein fester Kraftschluss zwischen den n Eckverbinderscheiben erzeugt wird;
d. das Paket aus n Eckverbinderscheiben, insbesondere aus Schritt c), wird als vormontierter Eckverbinder mit seinen beiden Schenkeln in die Eckverbinderhohlkammern der zu verbindenden Rahmenprofile gesteckt und die Rahmenprofile werden zusammengeschoben.

Es kann bei den Vorrichtungsansprüchen und bei dem Verfahrensanspruch insbesondere auch vorteilhaft vorgesehen sein, das sämtliche Eckverbinderscheiben einen gleichen geometrischen Aufbau haben. Und sie können vorteilhaft aus gleichem Material bestehen. Vorzugsweise gilt m > n. m kann beispielsweise sehr groß sein. Es kann beispielsweise ein Stapel von 20 Eckverbindern oder mehr bereitgestellt werden, aus dem dann Pakete von zwei, drei oder vier oder mehr Eckverbinderscheiben abgetrennt werden. Auch eine einzelne Eckverbinderscheibe wäre aus dem Stapel abtrennbar und montierbar.

Der Vorratsstapel ist bevorzugt magazinartig gebildet, d.h. die Eckverbinderscheiben sind nach Art von Elementscheiben im Vorratsstapel geordnet gespeichert. Die Magazinierung, d.h. die einheitlich geordnete Orientierung und Positionierung der Eckverbinderscheibe im Vorratsstapel kann gut durch eine Strukturanordnung aus erhabenen und vertieften geometrischen Strukturen unterstützt werden. Derart wird auch eine Montage mit Hilfe eines Montagewerkzeugs eines Montageroboters begünstigt.

Weitere vorteilhafte Ausführungsformen der Erfindung sind den übrigen Unteransprüchen zu entnehmen.

Nachfolgend wird die Erfindung anhand von mehreren Ausführungsbeispielen unter Bezug auf die Zeichnungen näher beschrieben. Die Erfindung ist nicht auf diese Ausführungsbeispiele beschränkt, sondern kann auch in anderer Weise wortsinngemäß oder auch in anderer Weise äquivalent realisiert werden. Insbesondere können einzelne Merkmale der nachfolgend beschriebenen Ausführungsbeispiele auch bei anderen Ausführungsbeispielen eingesetzt werden, die nachfolgend nicht dargestellt sind. Es zeigt:
- Fig. 1:: in a) und d) jeweils einen Vorratsstapel einer ersten Ausführungsvariante von Eckverbinderscheiben; in b) ein von dem Vorratsstapel aus a) oder d) von Eckverbinderscheiben abgetrenntes Paket von Eckverbinderscheiben, die einen Eckverbinder bilden; in c) zwei auf Gehrung geschnittene Rahmenprofile, die durch zwei Eckverbinder nach Fig. 1b miteinander verbunden werden sollen;
- Fig. 2:: in a) ein Paket von Eckverbinderscheiben einer zweiten Ausführungsvariante, die aufeinandergestapelt einen Eckverbinder bilden; in b) zwei auf Gehrung geschnittene Rahmenprofile, die durch zwei Eckverbinder nach Fig. 2a miteinander verbunden werden sollen;
- Fig. 3:: in a) ein Paket von Eckverbinderscheiben einer dritten Ausführungsvariante, die aufeinandergestapelt einen Eckverbinder bilden; in b) zwei auf Gehrung geschnittene Rahmenprofile, die durch zwei Eckverbinder nach Fig. 3a miteinander verbunden werden sollen;
- Fig. 4:: in a) ein Paket von Eckverbinderscheiben einer vierten Ausführungsvariante, die aufeinandergestapelt sind; in b) eine Nachbearbeitung der aufeinander gestapelten Eckverbinderscheiben, die nach der Bearbeitung einen Eckverbinder bilden; in c) zwei auf Gehrung geschnittene Rahmenprofile, die durch zwei Eckverbinder nach Fig. 4b miteinander verbunden werden sollen;
- Fig. 5:: in a) ein Paket von Eckverbinderscheiben einer dritten Ausführungsvariante, die aufeinander gestapelt einen Eckverbinder bilden; und in b) zwei auf Gehrung geschnittene Rahmenprofile, die durch zwei Eckverbinder nach Fig. 5a miteinander verbunden werden sollen; und
- Fig. 6 bis 11: in Fig.6 a) bis Fig. c), Fig.7a - Fig .c), Fig. 8a) und Fig. 8b), Fig.9, Fig. 10a) und Fig. 11 b) sowie bis Fig. 11 a) bis Fig.11 c) jeweils Ansichten von Paketen von weiteren Ausführungsformen von Eckverbinderscheiben, die jeweils weitere Eckverbinder bilden.

In der nachfolgenden Figurenbeschreibung mehrere Ausführungsbeispiele beschrieben. Einzelne Merkmale dieser Ausführungsbeispiele können auch mit nicht gezeigten Ausführungsbeispielen kombiniert werden und eignen sich auch jeweils als vorteilhafte Ausgestaltungen der in einzelnen oder mehreren der in den Haupt- und Unteransprüchen beschriebenen Gegenstände. Der Begriff "Tür" kann auch gegen den Begriff "Fenster" ausgetauscht werden.

Im Folgenden verwendete Begriffe, wie "oben", "unten", "rechts", "links", "horizontal, "vertikal", "radial", "axial", "innen" oder "außen" beziehen sich auf die der Darstellung der Figuren. Koordinatensysteme in den Figuren dienen dabei jeweils der weiteren Orientierung.

In Fig. 1a ist ein Vorratsstapel 3a einer ersten Ausführungsvariante von Eckverbinderscheiben 2 dargestellt. Die jeweilige Eckverbinderscheibe 2 weist eine winkelförmige, und zwar bevorzugt eine rechtwinkelige, Grundgeometrie auf.

Die jeweilige Eckverbinderscheibe 2 ist relativ flach. Sie weist in der Stapelrichtung z eine Höhe t im gestapelten Zustand auf. Diese Höhe t kann beispielsweise < 10 mm, insbesondere < 8mm sein.

Die jeweilige Eckverbinderscheibe 2 weist ferner einen ersten Schenkel 2a und einen zweiten Schenkel 2b auf. Die Haupterstreckungsrichtung des ersten Schenkels ist die Richtung X und die des zweiten Schenkels 2b die Richtung Y. Die beiden Schenkel 2a, 2b haben ferner in Y- bzw. X- Richtung eine Breite b und in der Stapelrichtung z im Vorratsstapel 3a eine Höhe t. Die Hauptaußenflächen des Schenkels sind an der in- und gegen die Stapelrichtung z gerichtete Oberseite und der Unterseite ausgebildet.

Einer oder vorzugsweise beide Schenkel 2a, 2b können jeweils eine oder mehrere Randaussparungen aufweisen. Diese Randaussparungen sind vorzugsweise korrespondierend in den Eckverbinderscheiben 2 derart angeordnet und ausgestaltet, dass sie sich zu Randvertiefungen 4 ergänzen, in welche ein Trennelement eines Werkzeugs, beispielsweise eine Schraubendreherspitze eines Schraubendrehers einführbar ist. Wird der Schraubendreher dann um seine Achse gedreht, werden benachbarte Eckverbinderscheiben 2 in Richtung +Z bzw. -Z voneinander weg gedrückt und schließlich getrennt. Derart kann eine vorbestimmte Anzahl von Eckverbinderscheiben 2 aus dem Vorratsstapel 3a mit einem Werkzeug WE1 durch Hebelwirkung zu entnommen werden, wie dies in Fig. 1a angedeutet ist.

Der Vorratsstapel 3a ist magazinartig gebildet, d.h. die Eckverbinderscheibe 2 sind im Vorratsstapel 3a geordnet gespeichert. Der Begriff "geordnet" bedeutet hier, dass die Eckverbinderscheibe 2 im Vorratsstapel 3a einheitlich orientiert und positioniert sind. Die Magazinierung, d.h. die einheitlich geordnete Orientierung und Positionierung der Eckverbinderscheibe 2 im Vorratsstapel 3a wird hier durch eine Strukturanordnung 5; 5a, 5b aus erhabenen und vertieften geometrischen Strukturen unterstützt.

In Fig. 1a und Fig. 1b ist dargestellt, dass diese Strukturanordnung 5a, 5b aus geometrischen Strukturen jeweils auf einer bezogen auf die Stapelrichtung z Oberseite 6 und einer Unterseite 7 jedes Eckverbinderscheibe 2 ausgebildet ist. Dabei ist die jeweilige Strukturanordnung 5b auf der Unterseite 7 jeweils invers zur Strukturanordnung 5a auf der Oberseite 6 ausgeführt, so dass erhaben ausgeführte Strukturen der Strukturanordnung 5b der Unterseite 7 in vertiefte Strukturen der Strukturanordnung 5a an der Oberseite 6 der im Vorratsstapel 3a bzw. Paket 3b unten angrenzenden Eckverbinderscheibe 2 eingreifen. Derart wird eine in horizontaler Richtung oder in Bezug auf das Koordinatensystem in den Figuren 1a und 1b in der xy-Ebene und durch Anschlag auch in Z-Richtung ein Formschluss zwischen jeweils zwei Eckverbinderscheiben 2 im Stapel 3a bzw. Paket 3b realisiert.

Vorteilhaft ist, wenn dieser Formschluss, wie er in den Figuren 1a bis Fig. 1c dargestellt ist, ohne zusätzliche Formschlusselemente, sondern durch einfaches Aufeinanderstapeln der Eckverbinderscheibe 2 erfolgt. Eine falsche Orientierung einer Eckverbinderscheibe 2 fällt dabei sofort auf, so dass eine falsche Orientierung der Eckverbinderscheibe 2 im Stapel 3a und dem Paket 3b quasi unmöglich ist, da sich falsch orientierte Eckverbinderscheiben 2 nicht sinnvoll in den Stapel 3a integrieren lassen.

Sämtliche Eckverbinderscheiben 2 im Stapel 3a und dem Paket 3b - weisen die einheitliche Höhe t auf, die hier ausgehend von den Höhenmaßen B einer jeweiligen Eckverbinderhohlkammern 8, 9 eines Profils, aus denen der jeweilige Rahmenprofil 11, 12 hergestellt ist, vorteilhaft so gewählt ist, dass jedes Höhenmaß B ein ganzzahliges Vielfaches der Höhe t der Eckverbinderscheiben 2 plus einer Höhe h der erhaben ausgeführten Strukturanordnung 5 auf der Oberseite 6 oder jedes Höhenmaß B ein ganzzahliges Vielfaches der Höhe t der jeweiligen Eckverbinderscheiben 2 ist. Insofern bilden die zum Eckverbinder 1 zusammengestellte Gruppe von Eckverbinderscheiben 2 ein Paket 3b von hier drei bzw. wenigstens drei Eckverbinderscheiben 2. Das Spiel ist dabei derart bemessen, dass es stets möglich ist, die drei oder mehr Eckverbinderscheiben noch in die Eckverbinderhohlkammer 8, 9 einzuschieben, wobei aber dennoch bevorzugt ein relativ satter, ggf. sogar klemmend fester Sitz des zusammengesetzten Eckverbinders 1 in der jeweiligen Eckverbinderhohlkammer 8, 9 gewährleistet wird.

Bei der in den in Fig. 1a bis 1 c dargestellten Ausführungsform der Eckverbinderscheiben 2 weist eine der Eckverbinderscheiben 2 - nämlich die oberste - im Stapel 3a oder im Paket 3b eine Höhe t + h auf, was im Folgenden noch näher erläutert wird. In Fig. 1b ist dargestellt, dass hier drei Eckverbinderscheiben 2 das Paket 3b bilden und so gemeinsam einen zu montierenden Eckverbinder 1 bilden.

Die jeweilige Eckverbinderscheibe 2 kann bevorzugt aus einem metallischen Werkstoff, vorzugsweise aus Leichtmetall, beispielsweise durch ein Druckgießverfahren, oder aus einem Kunststoffwerkstoff beispielsweise durch ein Spritzgießverfahren hergestellt sein.

In Fig. 1c ist der hier horizontal angeordnete erste Rahmenprofil 11 sowie der hier vertikal angeordnete zweite Rahmenprofil 12 dargestellt. Beide Rahmenprofile 11, 12 sind an ihren hier sichtbaren Enden auf Gehrung geschnitten, so dass beide Rahmenprofile 11, 12 in einem aneinander gesetzten bzw. montierten Zustand eine Profilrahmenecke für einen Rahmen eines Fensters oder einer Tür ausbilden.

Der jeweilige Rahmenprofil 11, 12 kann beispielsweise als ein Verbundprofil 10 ausgelegt sind. Das ist vorteilhaft, aber nicht zwingend. Das Profil 10 kann beispielsweise zwei Metallschalen, insbesondere eine Innenschale 13 sowie ein Außenschale 14, aufweisen, die vorzugsweise aus einem Leichtmetall, besonders bevorzugt aus Aluminium hergestellt sein können. Die beiden metallischen Schalen 13, 14 weisen jeweils die Eckverbinderhohlkammer 8, 9 auf. Die beiden metallischen Schalen 13, 14 können in einer Isolierstegebene durch einen oder mehrere, hier durch einen äußeren Isoliersteg 15 und einen inneren, Isoliersteg 16 miteinander verbunden. Die beiden Isolierstege 15, 16 können beispielsweise aus einem Kunststoffwerkstoff hergestellt sein.

Das Verbundprofil kann neben den beiden Schalen 13 und 14 alternativ auch drei Metallschalen aufweisen. In diesem Fall ist die Außenschale 14 und die mittlere Schale sowie die Innenschale 13 und die mittlere Schale jeweils mit Isolierstegen 15,16 verbunden. Alternativ kann das Profil 10, aus denen die Rahmenprofile 11, 12 hergestellt sind, auch aus einem Kunststoffwerkstoff oder aus einem anderen Werkstoff hergestellt sein. Das Verbundprofil kann auch nur eine Metallschale und ein Isolierprofil aufweisen.

Das jeweilige Profil kann aber auch materialeinheitlich ausgebildet sein, beispielsweise ganz metallisch ausgebildet sein, beispielsweise als einstückiges Strangpressprofil aus Leichtmetall.

Wie in Fig. 1a bis 1c zu erkennen, kann ein vorteilhaftes Verfahren zur Montage einer Profilrahmenecke wie folgt erfolgen:
a) In einem ersten Schritt werden die zwei auf Gehrung geschnittenen Rahmenprofile 11, 12 für den Rahmen einer Tür, eines Fensters oder eines Fassadenelementes bereitgestellt, wobei diese Rahmenprofile 11, 12 jeweils wenigstens eines Eckverbinderhohlkammer 8, 9 aufweisen; und es wird ein Stapel aus einer Mehrzahl von Eckverbinderscheiben 2 bereitgestellt, wobei diese durch Ineinandergreifen der Strukturanordnungen 5a, 5b aus geometrischen Strukturen vormontiert zu einem Stapel 3 zusammengestellt sind;
b) es wird entsprechend der Höhe B der Eckverbinderhohlkammern 8, 9 ein Paket aus n Eckverbinderscheiben 2 aus dem Stapel 3 abgetrennt, dessen Höhe im Wesentlichen der der Eckverbinderhohlkammer 8, 9 entspricht, ggf. unter zu Hilfenahme eines Werkzeugs, insbesondere eines Montageroboters;
c) Optional wir das abgetrennte Paket aus N Eckverbinderscheiben dann nochmals fest zusammengedrückt, vorzugsweise derart, dass neben dem Formschluß auch pressend ein fester Kraftschluss zwischen den Eckverbinderscheiben 2 erzeugt wird;
d) as Paket aus Eckverbinderscheiben 2 aus Schritt c) wird als vormontierte Eckverbinder 1 mit seinen beiden Schenkeln 1a, 1b in die Eckverbinderhohlkammern 8, 9 der zu verbindenden Rahmenprofile 11, 12 gesteckt und die Rahmenprofile 11, 12 werden zusammengeschoben; optional können die Schenkel 1a, 1b in den Eckverbinderhohlkammern 8, 9 verklebt oder auf sonstige Weise befestigt werden

Dargestellt sind in Fig. 1a und 1b beispielhaft zwei Eckverbinder 1, wobei jeder dieser beiden Eckverbinder 1 aus einem Paket 3b aus jeweils n, hier n = 3, aufeinander gestapelten Eckverbinderscheiben 2 zusammengesetzt ist. Die Zahl n = 3 ist rein beispielhaft zu verstehen. Es gilt: n >= 1.

Die Eckverbinder 1 weisen jeweils zwei Schenkel 1a, 1b auf. Diese bestehen aus den aufeinander gestapelten Schenkeln 2a und 2b der aufeinander gestapelten Eckverbinderscheiben 2.

Die hier zwei Eckverbinder 1 sind hier in einem Zustand vor ihrer Montage in die jeweilige Eckverbinderhohlkammer 8, 9 dargestellt. Die Dimension der jeweiligen Eckverbinderhohlkammer 8, 9 in ihrer Höhe B bzw. ihrer Ausdehnung in z- bzw. Stapelrichtung Richtung entspricht hier drei Mal dem Höhenmaß t plus der Höhe h der erhaben ausgeführten Geometriestrukturen der Strukturanordnung 5 auf der Oberseite 6 der jeweiligen Eckverbinderscheibe 2, von denen hier drei den jeweiligen Eckverbinder 1 bilden. Es können auch vier oder mehr Eckverbinderscheiben 2 pro Eckverbinderhohlkammer 8, 9 zu einem Eckverbinder 1 aufeinander gestapelt sein. Die Eckverbinderscheiben sind insofern bevorzugt relativ flach ausgebildet.

Es können an den Eckverbinderscheiben 2a, 2b an einer oder mehreren Kanten eine oder mehrere Fasen 17 ausgebildet sein, um das Einsetzen des jeweiligen Eckverbinders 1 in die jeweilige Eckverbinderhohlkammer 8, 9 zu erleichtern.

Um im Folgenden Wiederholungen zu vermeiden, werden für die weiteren Ausführungsvarianten im Wesentlichen nur Änderungen oder Ergänzungen zu der in Fig. 1a bis Fig. 1c abgebildeten und unter Bezug auf diese Figuren beschriebenen Ausführungsvariante des Eckverbinders 1 beschrieben.

Abweichend von der Ausführungsvariante nach Fig. 1a bis Fig. 1c weisen die jeweiligen Eckverbinderscheiben 1 nach der Ausführungsvariante der Fig. 2a und 2b an ihren Hauptaußenflächen anders geformte Strukturanordnungen auf. Diese können als erhabene Nocken 18, hier beispielhaft nach Art von einem oder mehrere Zylinderstümpfen, und als entsprechende Vertiefungen, beispielsweise nach Art von einem oder mehreren Hohlzylinderstümpfen, ausgebildet sein.

Auf der Unterseite 7 - jeweils invers zum Nocken 18 auf der Oberseite 6 - befindet sich an der Position des Nockens 18 an der Unterseite 7 eine jeweilige mit dem jeweiligen Nocken 18 geometrisch korrespondierende Vertiefung 19, die in Fig. 2b dargestellt ist. Der jeweilige Nocken 18 sowie die dazu korrespondierende Vertiefung 19 sind hier jeweils im Bereich eines freien Endes des jeweiligen Schenkels 2a, 2b der jeweiligen Eckverbinderscheibe 2 angeordnet.

Der jeweilige erhabene Nocken 18 an der Oberseite 6 der jeweiligen Eckverbinderscheibe 2 greift somit in die jeweilige vertiefte Struktur der Vertiefung 19 an der Unterseite 7 des im Stapel 3 unten angrenzenden Eckverbinderscheibe 2 ein. Derart wird eine in horizontaler Richtung oder in Bezug auf das Koordinatensystem in den Figuren 2a in der xy-Ebene ein Formschluss zwischen jeweils zwei Eckverbinderscheiben 2 realisiert. Eine äquivalente umgekehrte Anordnung mit erhabenen Strukturen, beispielsweise Nocken, an der Unterseite und korrespondierenden zum Eingriff vorgesehenen vertieften Strukturen, beispielsweise Vertiefungen, an der Oberseite ist ebenfalls denkbar, hier aber nicht dargestellt.

In Fig. 2b sind ferner zwei Eckverbinder 1 in der Ausführungsvariante nach Fig. 2a dargestellt, wobei jeder der Eckverbinder 1 aus jeweils drei zu dem jeweiligen Paket 3b aufeinander gestapelten Eckverbinderscheiben 2 nach Fig. 2a aufgebaut ist. Die beiden Eckverbinder 1 sind hier kurz vor ihrer Montage in die jeweilige Eckverbinderhohlkammer 8, 9 dargestellt. Die Dimension der jeweiligen Eckverbinderhohlkammer 8, 9 in ihrer Breite B oder ihrer Ausdehnung in z-Richtung entspricht hier drei Mal dem Höhenmaß t plus der Höhe h der erhabenen Nocken 18 auf der Oberseite 6 der jeweiligen Eckverbinderscheibe 2, von dem hier drei den jeweiligen Eckverbinder 1 bilden. Radien 20, die das Einsetzen des jeweiligen Eckverbinders 1 in die jeweilige Eckverbinderhohlkammer 8, 9 erleichtern, können vorgesehen sein.

Abweichend von der Ausführungsvariante des Eckverbinders 1 nach Fig. 1a bis Fig. 1c und 2a bis 2c weist die jeweilige Eckverbinderscheibe 1 nach der Ausführungsvariante des Eckversbinders 1 nach den Fig. 3a und 3b keine wechselseitig erhabenen und vertieften Geometriestrukturen auf. Das jeweilige Eckverbinderscheibe 2 weist vielmehr jeweils eine oder mehrere - hier zwei - Durchgangsbohrungen 21 auf. Diese durchsetzen die Eckverbinderscheiben von der Oberseite zur Unterseite, also zwischen den zwei Hauptaußenflächen.

Die jeweilige Bohrung 21 kann jeweils im Bereich eines freien Endes des jeweiligen Schenkels 2a, 2b der jeweiligen Eckverbinderscheibe 2 angeordnet sein.

Ein jeweiliger Stift 22, der hier als Spannhülse und somit als stiftartiges Element ausgeführt ist, durchgreift hier die jeweiligen Bohrungen 21 (siehe dazu auch Fig. 3b) der jeweiligen Eckverbinderscheibe 2. Derart wird ein Zusammenhalt zwischen allen Eckverbinderscheiben 2 - hier drei Eckverbinderscheiben 2 - im Paket 3b realisiert, die den jeweiligen Eckverbinder 1 bilden, wie dies in Fig. 3a angedeutet und in Fig. 3b dargestellt ist.

In Fig. 3b sind ferner zwei Eckverbinder 1 in der Ausführungsvariante nach Fig. 3a dargestellt, wobei jeder der Eckverbinder 1 aus jeweils drei zu dem Paket 3b aufeinander gestapelten Eckverbinderscheiben 2 nach Fig. 3a aufgebaut ist. Die beiden Eckverbinder 1 sind hier kurz vor ihrer Montage in die jeweilige Eckverbinderhohlkammer 8, 9 dargestellt. Die Dimension der jeweiligen Eckverbinderhohlkammer 8, 9 in ihrer Breite B oder ihrer Ausdehnung in z-Richtung entspricht hier drei Mal dem Höhenmaß t der jeweiligen Eckverbinderscheibe 2, von dem hier drei den jeweiligen Eckverbinder 1 bilden. Radien 20, die das Einsetzen des jeweiligen Eckverbinders 1 in die jeweilige Eckverbinderhohlkammer 8, 9 erleichtern, können vorgesehen sein.

Abweichend von der Ausführungsvariante des Eckverbinders 1 nach Fig. 1a bis Fig. 1c weist das jeweilige Eckverbinderscheibe 1 nach der Ausführungsvariante des Eckverbinders 1 nach den Fig. 4a, 4b und 4c ebenfalls keine wechselseitig erhabenen und vertieften Geometriestrukturen auf. Das jeweilige Eckverbinderscheibe 2 weist hier jeweils zwei rechteckige Durchbrüche 23 auf. Der jeweilige Durchbruch 23 kann beispielsweise durch einen Trenn- oder Stanzvorgang mit einem Werkzeug WE 1 hergestellt werden. Der jeweilige Durchbruch 21 ist hier jeweils parallel zu einer Außenkante des jeweiligen Schenkels 2a, 2b der jeweiligen Eckverbinderscheibe 2 angeordnet.

Diese Durchbrüche 21 durchsetzen die Eckverbinderscheiben von der Oberseite zur Unterseite, also zwischen den zwei Hauptaußenflächen.

In Fig. 4b ist dargestellt, wie mit einem zweiten Werkzeug WE2 die zu einem Eckverbinder 1, der aus drei aufeinander gestapelten Eckverbinderscheiben 2 gebildet ist, die jeweiligen Durchbrüche 23 derart umgeformt werden, dass die drei Eckverbinderscheiben 2 zu einem Paket und somit zu einem übergeordneten Eckverbinder 1 zusammengefügt werden (siehe dazu auch Fig.4c). Derart wird zumindest eine in horizontaler Richtung oder in Bezug auf das Koordinatensystem in den Figu-ren 3a in der xy-Ebene ein Formschluss in horizontaler Richtung zwischen allen Eckverbinderscheiben 2 im Paket 3b - hier drei Eckverbinderscheibe 2 - realisiert, die den jeweiligen Eckverbinder 1 bilden, wie dies in Fig. 4b angedeutet und in Fig. 4c dargestellt ist.

In Fig. 4c sind ferner zwei Eckverbinder 1 in der Ausführungsvariante nach Fig. 4b dargestellt, wobei jeder der Eckverbinder 1 aus jeweils drei im Paket 3b aufeinander gestapelten Eckverbinderscheiben 2 nach Fig. 4a oder Fig. 4b aufgebaut ist. Die beiden Eckverbinder 1 sind hier kurz vor ihrer Montage in die jeweilige Eckverbinderhohlkammer 8, 9 dargestellt. Die Dimension der jeweiligen Eckverbinderhohlkammer 8, 9 in ihrer Breite B oder ihrer Ausdehnung in z-Richtung entspricht hier drei Mal dem Höhenmaß t der jeweiligen Eckverbinderscheibe 2, von dem hier drei den jeweiligen Eckverbinder 1 bilden. Radien 20, die das Einsetzen des jeweiligen Eckverbinders 1 in die jeweilige Eckverbinderhohlkammer 8, 9 erleichtern, können vorgesehen sein.

Abweichend von der Ausführungsvariante des Eckverbinders 1 nach Fig. 1a bis Fig. 1c weist das jeweilige Eckverbinderscheibe 1 nach der Ausführungsvariante des Eckverbinders 1 nach den Fig. 5a und 5b keine wechselseitig erhabenen und vertieften Geometriestrukturen auf. Das jeweilige Eckverbinderscheibe 2 weist hier jeweils zwei Bohrungen 21 auf. Die jeweilige Bohrung 21 ist hier jeweils im Bereich eines freien Endes des jeweiligen Schenkels 2a, 2b der Eckverbinderscheibe 2 angeordnet. Diese Bohrungen 21 durchsetzen die Eckverbinderscheiben von der Oberseite zur Unterseite, also zwischen den zwei Hauptaußenflächen.

Ein Niet 24, der hier als Blindniet ausgeführt sein kann, ist dazu vorgesehen, die jeweiligen Bohrungen 21 des Pakets aus Eckverbinderscheiben 2 zu durchgreifen. Derart wird eine in horizontaler Richtung oder in Bezug auf das Koordinatensystem in den Figuren 5a und 5b in der xy-Ebene ein Formschluss zwischen allen Eckverbinderscheiben 2 - hier drei Eckverbinderscheiben 2 - realisiert die den jeweiligen Eckverbinder 1 bilden, wie dies in Fig. 5a angedeutet und in Fig. 5b dargestellt ist.

In Fig. 5b sind ferner zwei Eckverbinder 1 in der Ausführungsvariante nach Fig. 5a dargestellt, wobei jeder der Eckverbinder 1 aus jeweils drei aufeinander gestapelten Eckverbinderscheiben 2 nach Fig. 5a aufgebaut ist. Die beiden Eckverbinder 1 sind hier kurz vor ihrer Montage in die jeweilige Eckverbinderhohlkammer 8, 9 dargestellt. Die Dimension der jeweiligen Eckverbinderhohlkammer 8, 9 in ihrer Breite B oder ihrer Ausdehnung in z-Richtung entspricht hier drei Mal dem Höhenmaß t der jeweiligen Eckverbinderscheiben 2, von dem hier drei den jeweiligen Eckverbinder 1 bilden. Fasen oder Radien 20, die das Einsetzen des jeweiligen Eckverbinders 1 in die jeweilige Eckverbinderhohlkammer 8, 9 erleichtern, können ergänzend an einer oder mehreren Kanten der Eckverbinderscheiben 2 vorgesehen sein.

Es sind somit Ausgestaltungen bevorzugt und vorteilhaft, bei welchen sämtliche Eckverbinderscheiben 2 eines Eckverbinders 1 eine einheitliche Höhe aufweisen. Und es sind Ausgestaltungen bevorzugt und vorteilhaft, bei welchen sämtliche Eckverbinderscheiben 2 eines Eckverbinders 1 gleich gestaltet sind. Diese Ausgestaltungen sind vorteilhaft, aber nicht zwingend.

So zeigen die Fig. 6a-c bis Fig. 11a-c jeweils in verschiedenen Ansichten von weiteren Ausführungsformen von jeweiligen beispielhaften Paketen 3b aus Eckverbinderscheiben 2, aus denen jeweils weitere Eckverbinder 1 mit eine jeweils beliebigen Anzahl der in den jeweiligen Figuren dargestellten Eckverbinderscheiben 2 bildbar sind.

Aus Fig. 6a-c bis 9 wird zunächst deutlich, dass die beiden Schenkel 1a und 1b einer, mehrerer oder sämtlicher Eckverbinderscheiben 2 eines jeweiligen Paktes 3b nicht unbedingt gleich ausgebildet sein müssen. Dies kann insbesondere sinnvoll sein, wenn die beiden über Eck zu verbindenden Rahmenprofile 10 und 11 nicht über die gesamte Länge im Querschnitt gleich konturierte oder verschieden lange Eckverbinderhohlkammern 8, 9 aufweisen. Ist dies der Fall oder falls es auch sonstigen Gründen sinnvoll ist, können die beiden Schenkel 1a und 1b auch unterschiedlich gestaltet sein.

So kann der eine der beiden Schenkel 1a beispielsweise einer der Eckverbinderscheiben 2 des Pakets 3b jn der Einsteckrichtung länger ausgebildet sein - bezogen auf die Gehrungsebene - als der andere Schenkel 1b (Fig. 7a-c, Fig. 8a-b).

Alternativ oder optional kann die Endseitenfläche des einen Schenkels 1a rechtwinklig zu seinen übrigen Seitenflächen verlaufen und die Endseitenfläche des anderen Schenkels 1b nicht rechtwinklig schräg dazu (Fig. 6a - c).

Alternativ oder optional können eine oder mehrere der Eckverbinderscheiben 2 des jeweiligen Eckverbinders 1 des Pakets 3b nur einen einzigen Schenkel 2a (der sich dann z.B. bis zur Gehrung erstrecken kann) aufweisen (Fig. 9).

Und alternativ oder optional können eine oder mehrere der Eckverbinderscheiben 2 des jeweiligen des Pakets 3b wenigstens eine Bohrung 21 aufweisen, die als Klebekanal nutzbar ist oder eine wenigstens eine Klebenut 25 aufweist/aufweisen (Fig. 9, 10a-10b) .

Fig. 10a zeigt auch, dass eine der Eckverbinderscheiben 2 eine andere Höhe aufweisen kann als die übrigen Eckverbinderscheiben 2. Die anderen Eckverbinderscheiben 2 des Pakets können dann eine einheitliche Höhe aufweisen. Derart kann einfach eine Anpassung an eine jeweilige Höhe der Eckverbinderhohlkammern, in welche das Paket 3b als Eckverbinder eingesetzt werden soll, erreicht werden.

Dabei kann ein nur einem oder in beiden der beiden Schenkel 1a, 1b einer oder mehrerer oder sämtlicher der Eckverbinderscheiben 2 des jeweiligen des Pakets 3b bevorzugt jeweils eine der Bohrungen 21 vorgesehen sein, und es kann vorgesehen sein, dass diese Bohrungen 21 im Paket 3b miteinander fluchten, so dass sie einen Klebekanal bilden, der insbesondere vor der Montage mit Klebstoff befüllt werden kann (Fig. 11a) bis Fig. 11c)).

Es können aber auch an der Außenoberfläche einer oder mehrerer oder sämtlicher der Eckverbinderscheiben 2 des jeweiligen des Pakets 3b eine Klebenut 25 oder mehrere Klebenut 25 vorgesehen sein, die im des Paket 3b miteinander fluchten oder nicht fluchten, so dass sie mit Klebstoff befüllbar sind (siehe Fig. 8a, b oder Fig.- 9, Klebenut 25 in der Gehrung).

### Bezugszeichenliste

- 1: Eckverbinder
- 1a, 1b: Schenkel
- 2: Eckverbinderscheibe
- 2a, 2b: Schenkel
- 3: 3a Vorratsstapel, Stapel
- 3b: Paket
- 4: Vertiefung
- 5: 5a, 5b Strukturanordnung
- 6: Oberseite
- 7: Unterseite
- 8: Eckverbinderhohlkammer
- 9: Eckverbinderhohlkammer
- 10: Verbundprofil
- 11: Rahmenprofil
- 12: Rahmenprofil
- 13: Innenschale
- 14: Außenschale
- 15: Isoliersteg
- 16: Isoliersteg
- 17: Fase
- 18: Nocken
- 19: Vertiefung
- 20: Radius
- 21: Bohrung
- 22: Spannhülse
- 23: Durchbruch
- 24: Niet
- 25: Klebenut

- WE1, WE2: Werkzeuge

## Patentansprüche

1. Profilrahmenecke aus zwei auf Gehrung geschnittenen Rahmenprofilen (11, 12), für einen Rahmen einer Tür, eines Fensters oder eines Fassadenelementes, die durch wenigstens einen Eckverbinder (1) mit zwei winklig zueinander ausgerichteten Schenkeln (1a, 1b) verbunden sind, wobei die Rahmenprofile jeweils wenigstens eine Eckverbinderhohlkammer (8, 9) aufweisen, und wobei in diese jeweils wenigstens eine Eckverbinderhohlkammer (8, 9) jeweils die Schenkel (1a und 1b) des wenigstens einen Eckverbinders (1) eingesetzt sind, **dadurch gekennzeichnet, dass** der wenigstens eine Eckverbinder (1) aus einem Paket (3b) aus zwei oder mehr, insbesondere drei oder mehr, im Bereich ihrer Hauptaußenflächen in einer Stapelrichtung (z) übereinander gestapelten und miteinander verbundenen, insbesondere formschlüssig und/oder klebend miteinander verbundenen Eckverbinderscheiben (2) zusammengesetzt ist.

2. Profilrahmenecke nach Anspruch 1, **dadurch gekennzeichnet, dass** die jeweiligen Eckverbinderscheiben (2) jeweils eine Höhe t aufweisen, die kleiner ist als 1/2 der Höhe B der Eckverbinderhohlkammern (8,9) in Stapelrichtung,

3. Profilrahmenecke nach Anspruch 1 oder 2, **dadurch gekennzeichnet, dass** die Höhe B des gesamten Eckverbinders (1) entweder ein ganzzahliges Vielfaches der Dicke t der Eckverbinderscheibe (2) plus einer Höhe einer vorsprungsartigen Strukturanordnung (5) ist oder wobei die Höhe B des gesamten Eckverbinders (1) ein ganzzahliges Vielfaches der Dicke t der Eckverbinderscheibe (2) ist.

4. Profilrahmenecke nach einem der vorstehenden Ansprüche, **dadurch gekennzeichnet, dass dadurch gekennzeichnet, dass** die Eckverbinderscheiben (2) aus einem Paket (3b) im aufeinander gestapelten Zustand eine einheitliche Höhe t aufweisen, wobei sich bei einer äußeren der Eckverbinderscheiben im aufeinander gestapelten Zustand dazu die Höhe einer jeweiligen vorsprungsartigen Strukturanordnung (5) addieren kann.

5. Profilrahmenecke nach einem der vorstehenden Ansprüche, **dadurch gekennzeichnet, dass** die gestapelten Eckverbinderscheiben (2) entweder ausschließlich formschlüssig oder formschlüssig und ergänzend klebend miteinander verbunden sind.

6. Profilrahmenecke nach einem der vorstehenden Ansprüche, **dadurch gekennzeichnet, dass** die vorsprungsartige Strukturanordnung (5a) der einen Hauptaußenfläche der Eckverbinderscheiben (2) zum Eingriff in eine jeweilige vertiefungsartige Strukturanordnung (5b) auf der anderen Seite der Eckverbinderscheiben (2) ausgelegt sind, so dass ein Formschluss in horizontaler Richtung zwischen jeweils zwei Eckverbinderscheiben (2) im Stapel (3) durch den Eingriff zwischen der oder den erhabenen Strukturanordnung(en) (5, 18) und der oder den vertieften Strukturanordnung(en) (5, 19) realisiert ist.

7. Profilrahmenecke nach einem der vorstehenden Ansprüche, **dadurch gekennzeichnet, dass** die vorsprungsartige Strukturanordnung (5a) der einen Hauptaußenfläche der Eckverbinderscheiben (2) stufenförmig oder treppenförmig ausgebildet ist und dass die jeweilige korrespondierende vertiefungsartige Strukturanordnung (5b) auf der anderen Seite der Eckverbinderscheiben (2) komplementär stufenförmig oder treppenförmig vertieft ausgelegt ist.

8. Profilrahmenecke nach einem der vorstehenden Ansprüche, **dadurch gekennzeichnet, dass** die beiden Schenkel (2a, 2b) eines oder mehrerer oder sämtlicher Eckverbinderscheiben (2) des Pakets gleich ausgebildet sind oder dass die beiden Schenkel (2a, 2b) eines oder mehrerer oder sämtlicher Eckverbinderscheiben (2) des Pakets nicht gleich ausgebildet sind, insbesondere derart, dass die beiden Schenkel (2a, 2b) eines oder mehrerer oder sämtlicher Eckverbinderscheiben (2) des Pakets des jeweiligen Eckverbinders (1) verschieden lang ausgebildet sind.

9. Profilrahmenecke nach einem der vorstehenden Ansprüche, **dadurch gekennzeichnet, dass** eine oder mehrere der Eckverbinderscheiben (2) des jeweiligen Paktes (3b) nur einen einzigen Schenkel (2a) aufweist/aufweisen.

10. Profilrahmenecke nach einem der vorstehenden Ansprüche, **dadurch gekennzeichnet, dass** eine oder mehrere der Eckverbinderscheiben (2) des jeweiligen Pakets (3b) wenigstens einen Klebekanal oder eine wenigstens eine Klebenut (25) aufweist/aufweisen.

11. Profilrahmenecke nach einem der vorstehenden Ansprüche, **dadurch gekennzeichnet, dass** die jeweiligen Eckverbinderscheiben (2) des Pakets an einer oder mehreren ihren Kanten Fasen (17) oder Radien (20) aufweisen, durch die das Einsetzen des jeweiligen Eckverbinders (1) in die jeweilige Eckverbinderhohlkammer (8, 9) erleichtert ist.

12. Profilrahmenecke nach einem der vorstehenden Ansprüche, **dadurch gekennzeichnet, dass** die jeweiligen Eckverbinderscheiben (2) des Pakets an einer oder mehreren ihren Kanten Randausnehmungen aufweisen, an welchen sie im gestapelten Zustand mit einem Werkzeug voneinander trennbar sind.

13. Profilrahmenecke nach einem der vorstehenden Ansprüche, **dadurch gekennzeichnet, dass** die Eckverbinderscheiben (2) des Pakets (3b) fluchtende Bohrungen, insbesondere Durchgangsbohrungen, (21) oder Durchbrüche zwischen ihren Hauptaußenflächen aufweisen, die jeweils von einem stiftartigen Element durchgriffen sind, wodurch die Eckverbinderscheiben ausschließlich oder ergänzend zusammengehalten sind.

14. Profilrahmenecke nach einem der vorstehenden Ansprüche, **dadurch gekennzeichnet, dass** lediglich eine der Eckverbinderscheiben des Paktes (3b) eine andere Höhe aufweist als die übrigen Eckverbinderscheiben.

15. Eckverbindersystem zur Ausbildung von Eckverbindern für Profilrahmenecken aus zwei auf Gehrung geschnittenen Rahmenprofilen (11, 12) eines Rahmens einer Tür, eines Fensters oder eines Fassadenelementes, mit einer Mehrzahl aus Eckverbindern (1) mit zwei winklig zueinander ausgerichteten Schenkeln (1a, 1b), **dadurch gekennzeichnet, dass** das Eckverbindersystem zumindest folgende Eckverbinder umfasst: einen oder mehrere Eckverbinder, die jeweils aus einer einzelnen Eckverbinderscheibe bestehen und einen oder mehrere Eckverbinder, die aus einem Paket mit zwei, drei oder mehr Eckverbinderscheiben gebildet sind, wobei die Eckverbinder, die aus einem Paket mit zwei, drei oder mehr Eckverbinderscheiben gebildet, Eckverbinderscheiben aufweisen, die jeweils im Bereich ihrer Hauptaußenflächen in einer Stapelrichtung (z) übereinander stapelbaren und miteinander verbindbaren, insbesondere formschlüssig oder klebend miteinander verbundenen, Eckverbinderscheiben gebildet sind.

16. Eckverbindersystem nach Anspruch 15, **dadurch gekennzeichnet, dass** das Eckverbindersystem ferner magazinartigen Stapel (3) aus einer Mehrzahl von Eckverbinderscheiben (2) umfasst, aus dem das jeweilige Paket mit einem Montageroboter abtrennbar ist.

17. Verfahren zur Montage einer Profilrahmenecke, insbesondere nach einem der vorstehenden Ansprüche 1 bis 14, **gekennzeichnet durch** folgende Schritte:
a. es werden zwei auf Gehrung geschnittenen Rahmenprofile (11, 12) für den Rahmen einer Tür, eines Fensters oder eines Fassadenelementes bereitgestellt, wobei diese Rahmenprofile (11, 12) jeweils wenigstens eine Eckverbinderhohlkammer (8, 9) aufweisen; und es wird ein Stapel (3) aus einer Mehrzahl von Eckverbinderscheiben (2) bereitgestellt, wobei diese durch Ineinandergreifen der Strukturanordnungen (5a, 5b) aus geometrischen Strukturen vormontiert zu dem Stapel (3) zusammengestellt sind;
b. es wird entsprechend der Höhe B der Eckverbinderhohlkammern (8, 9) ein Paket (3b) aus n Eckverbinderscheiben (2) aus dem Stapel (3) abgetrennt, dessen Höhe im Wesentlichen der Höhe B der Eckverbinderhohlkammer (8, 9) entspricht, ggf. unter zu Hilfenahme eines Montagewerkzeugs;
c. optional wird das abgetrennte Paket (3b) aus n Eckverbinderscheiben (2) fest zusammengedrückt, insbesondere mit einem bzw. dem Montagewerkzeug; vorzugsweise derart, dass neben dem Formschluß auch pressend ein fester Kraftschluss zwischen den n Eckverbinderscheiben (2) erzeugt wird;
d. das Paket aus n Eckverbinderscheiben (2), insbesondere aus Schritt c), wird als vormontierter Eckverbinder (1) mit seinen beiden Schenkeln (1a, 1b) in die Eckverbinderhohlkammern (8, 9) der zu verbindenden Rahmenprofile (11, 12) gesteckt und die Rahmenprofile (11, 12) werden zusammengeschoben.

18. Verfahren nach Anspruch 17, **dadurch gekennzeichnet, dass** das Montagewerkzeug ein Werkzeug eines Montageroboters ist.

19. Verfahren nach Anspruch 17 oder 18, **dadurch gekennzeichnet, dass** in Schritt a) der Stapel (3) aus einer Mehrzahl von Eckverbinderscheiben (2) in Form eines Magazins bereitgestellt wird.

20. Verfahren nach Anspruch 18, 19 oder 20, **dadurch gekennzeichnet, dass** die Schenkel (1a, 1b) in den Eckverbinderhohlkammern (8, 9) befestigt werden, insbesondere verklebt werden.
